# EUROPÄISCHE PATENTSCHRIFT

(11) **EP 3 581 725 B1**
(45) Veröffentlichungstag und Bekanntmachung des Hinweises auf die Patenterteilung: **29.04.2020**
(21) Anmeldenummer: 18177624.6
(22) Anmeldetag: 13.06.2018
(51) Int. Cl.: E03F 5/02

(54) **TRANSPORTABLE UMLENKVORRICHTUNG ZUR UMLENKUNG EINES DRUCKBEAUFSCHLAGTEN FLÜSSIGKEITSSTROMS EINER FLÜSSIGKEIT UND VERFAHREN MIT DER UMLENKVORRICHTUNG**
TRANSPORTABLE DIVERTING DEVICE FOR DIVERTING A PRESSURIZED LIQUID FLOW AND METHODS USING THE DIVERTING DEVICE
DISPOSITIF DE DÉVIATION TRANSPORTABLE POUR DÉVIER UN FLUX DE LIQUIDE SOUS PRESSION ET PROCÉDÉS UTILISANT CE DISPOSITIF DE DÉVIATION

(43) Veröffentlichungstag der Anmeldung: 18.12.2019
(73) Patentinhaber: Faszitech UG (haftungsbeschränkt), 64625 Bensheim (DE)
(72) Erfinder: Pfitzmeier, Helmuth, 53179 Bonn (DE)
(74) Vertreter: Macliing, Trixia

(56) Entgegenhaltungen:
- EP-A1- 1 617 124
- US-A- 1 993 534
- US-A1- 2007 215 212

## Beschreibung

### Technisches Gebiet

Die Erfindung betrifft eine transportable Umlenkvorrichtung zur Umlenkung eines druckbeaufschlagten Flüssigkeitsstroms einer Flüssigkeit mit zumindest einem zumindest an einer Abschlussseite des Hohlkörpers für den Flüssigkeitsstrom geschlossenen Hohlkörper, wobei der Hohlkörper zumindest eine Austrittsöffnung an einer der Abschlussseite gegenüberliegenden Austrittsseite des Hohlkörpers zum Austritt des Flüssigkeitsstroms aus dem Hohlkörper in einer Austrittsrichtung umfasst.

Die Erfindung betrifft ferner ein Einleitverfahren zum Einleiten einer Flüssigkeit in eine horizontale Kanalschachtöffnung, ein Ausleitverfahren zum Ausleiten einer Flüssigkeit auf eine horizontale Fläche, ein Abpumpverfahren zum Abpumpen einer Flüssigkeit aus einem durch die Flüssigkeit überfluteten Raum und ein Entnahmeverfahren zum Entnehmen einer Flüssigkeit aus einem Gewässer mit einer erfindungsgemäßen Umlenkvorrichtung.

### Stand der Technik

Im Rahmen von Hochwasser- und Flutereignissen wird von Feuerwehren, dem Technischen Hilfswerk und Dritten aus Kellern und Tiefräumen gefördertes Schmutzwasser oftmals über Straßenschächte in die Kanalisation eingeleitet. Dabei entsteht häufig die Problematik, dass zur Einleitung eines großen Wasserstroms mehrere Schlauchleitungen in kurzer Zeit in einen üblichen Straßenschacht (beispielsweise gemäß der Norm DIN EN 124 DN 600) eingeführt werden müssen.

Der laminare Wasserstrahl wirkt sich nach Verlassen der Schlauchleitungen negativ auf das Kanalbauwerk aus, indem Wasser durch die Verbindungsstellen der Schachtringe des Straßenschachts gedrückt wird und das umgebende Sandbett der Kanalrohre lockert. Bei dem alternativen offenem Auslauf von Schlauchleitungen in das Gelände schädigt der Wasserstrahl die Oberfläche.

Druckschlauchleitungen werden bei der Einführung in einen Straßenschacht geknickt, wodurch der Durchfluss gestört wird. Kupplungen der Schlauchleitung können sich im Schacht bewegen und aneinander oder an die Schachtwände schlagen, sodass Beschädigungen entstehen. Bei mit höherem Druck gefördertem Schmutzwasser werden die Schläuche aus dem Schacht gedrückt. Eine Beschwerung der Schläuche, beispielsweise durch Sandsäcke, kann diese zwar in dem Schacht halten, allerdings wird der Durchfluss dadurch weiter gestört. Ferner besteht die Gefahr, dass die Schachtwände durch mit hohem Druck eingeleitetes Wasser beschädigt werden.

Alternativ verwendete formstabile (Saug-)Schläuche benötigen einen relativ großen Radius und gegebenenfalls Abstützungen. Ferner benötigen ihr größerer Durchmesser und der Einlaufwinkel mehr Platz in der Schachtöffnung. Auch hier besteht die Gefahr, dass die Schläuche bei höherem Wasserdruck aus dem Schacht herausgedrückt werden.

Geeignete Einlaufbögen für einzelne A-Leitungen mit ca. 100 mm Durchmesser sind bei Feuerwehren selten und in F-Dimension (150 mm Durchmesser) meist nur bei den Fachgruppen für Wasserschaden und Pumpen des Technischen Hilfswerks und ebenfalls in sehr begrenzter Stückzahl vorhanden.

Die Druckschrift WO2005038153 (A1) offenbart einen, insbesondere zylindrischen, Aufsatzbehälter für Kanalöffnungen mit einer von einem Dichtflansch umschlossenen Bodenöffnung. Bei Hochwasser wird der Aufsatzbehälter auf eine Kanalöffnung aufgesetzt, sodass er sich mit aus dem Kanalschacht aufsteigenden Wasser füllt. Die Wassersäule in dem Aufsatzbehälter bildet einen Gegendruck gegen das aufsteigende Hochwasser, sodass dieses nicht austritt. Bei sinkendem Pegelstand kann das Wasser durch die Bodenöffnung wieder in den Kanalschacht zurückfließen. Es wird keine Möglichkeit beschrieben, zu dem aus dem Kanalschacht aufsteigenden Wasser zusätzliches Wasser in den Kanalschacht einzuleiten.

Die Druckschrift DE202007011556 (U1) offenbart eine Vorrichtung mit einem Adaptersystem zum abgedichteten Aufsetzen auf einen Ablauf, die transportabel sein kann. Die Vorrichtung ist dafür vorgesehen, aus dem Ablauf austretendes Wasser aufzunehmen und mit einer Pumpe, beispielsweise durch einen angeschlossenen Schlauch, abzuleiten. Es wird keine Möglichkeit beschrieben, Wasser in den Ablauf einzuleiten.

US1993534A offenbart eine transportable Umlenkvorrichtung gemäß dem Oberbegriff des Anspruchs 1.

### Technische Aufgabe

Die Aufgabe der Erfindung ist es, eine kostengünstige Vorrichtung und ein einfach umzusetzendes Verfahren zum sicheren und zuverlässigen, infrastrukturschonenden und zeiteffizienten Abpumpen einer Flüssigkeit zu schaffen.

### Technische Lösung

Der Gegenstand der vorliegenden Erfindung stellt eine Umlenkvorrichtung bereit, die die technische Aufgabe entsprechend den Merkmalen des Anspruches 1 löst. Ebenso wird die Aufgabe durch ein Einleitverfahren gemäß Anspruch 8 gelöst. Vorteilhafte Ausgestaltungen ergeben sich aus den abhängigen Ansprüchen.

### Beschreibung der Ausführungsarten

Eine erfindungsgemäße transportable Umlenkvorrichtung ist zur Umlenkung eines mit einem Druck von zumindest 5 bar beaufschlagten Flüssigkeitsstroms ausgelegt.

Die Umlenkvorrichtung ist zur Einleitung einer Flüssigkeit in eine horizontale Kanalschachtöffnung ausgelegt. Eine "horizontale Kanalschachtöffnung" im Sinne der Erfindung ist eine Öffnung eines Schachts eines Kanalisationssystems, deren Öffnungsebene im Wesentlichen horizontal ist. Eine horizontale Kanalschachtöffnung kann beispielsweise eine Straßenschachtöffnung, insbesondere gemäß der Norm DIN EN 124 DN 600, sein.

Eine Flüssigkeit im Sinne der Erfindung ist beispielsweise Wasser, insbesondere Wasser mit weiteren darin gelösten und/oder suspendierten Stoffen. Insbesondere kann die Flüssigkeit Schmutzwasser sein.

Die Umlenkvorrichtung ist transportabel, damit die Umlenkvorrichtung schnell und unkompliziert an einen Einsatzort transportiert werden kann. "Transportabel" im Sinne der Erfindung schließt einen Transport mit technischen Hilfsmitteln, beispielsweise mit einem Gabelstapler, einem Kran oder einem Hubwagen, ein.

Insbesondere kann die Umlenkvorrichtung tragbar sein. "Tragbar" im Sinne der Erfindung bedeutet, dass die Umlenkvorrichtung so klein und leicht ist, dass die Umlenkvorrichtung von einer einzelnen Person zumindest über eine kurze Strecke, beispielsweise von einem Transportfahrzeug bis zu einer Kanalschachtöffnung, ohne technische Hilfsmittel getragen werden kann. Beispielsweise kann der Hohlkörper eine maximale Ausdehnung von höchstens 100 cm, insbesondere höchstens 80 cm, und/ oder eine Masse von höchstens 50 kg, insbesondere höchstens 35 kg, aufweisen. Vorteilhafterweise umfasst die Umlenkvorrichtung eine Anzahl von Tragegriffen zum Tragen der Umlenkvorrichtung.

Die Umlenkvorrichtung umfasst zumindest einen zumindest an einer Abschlussseite des Hohlkörpers für den Flüssigkeitsstrom geschlossenen Hohlkörper, wobei der Hohlkörper zumindest eine Austrittsöffnung an einer der Abschlussseite gegenüberliegenden Austrittsseite des Hohlkörpers zum Austritt des Flüssigkeitsstroms aus dem Hohlkörper in einer Austrittsrichtung umfasst. "Für den Flüssigkeitsstrom geschlossen" bedeutet, dass an der Abschlussseite höchstens ein vernachlässigbar kleiner Anteil des Flüssigkeitsstroms, beispielsweise weniger als 1 %, aus dem Hohlkörper austreten kann. Vorzugsweise ist der Hohlkörper an der Abschlussseite unter normalen Betriebsbedingungen für die Flüssigkeit undurchlässig.

Der Hohlkörper umfasst eine Mehrzahl von, beispielsweise zwei, drei, vier, fünf oder sechs, insbesondere kreisförmigen, Eintrittsöffnungen zum Eintritt des Flüssigkeitsstroms in den Hohlkörper in jeweils einer zur Austrittsrichtung im Wesentlichen orthogonalen Eintrittsrichtung umfassen. Eine "im Wesentlichen orthogonale" Eintrittsrichtung bildet mit der Austrittsrichtung beispielsweise einen Winkel zwischen 80° und 100°, insbesondere zwischen 85° und 95°, vorzugsweise von 90°. Durch die Eintrittsöffnungen kann ein Flüssigkeitsstrom aus mehreren zur Austrittsrichtung orthogonalen Eintrittsrichtungen in die Austrittsrichtung umgelenkt werden. Dadurch kann insbesondere eine Mehrzahl von horizontalen Zuleitungen für den Flüssigkeitsstrom einfach und platzsparend über eine einzige Umlenkvorrichtung an eine horizontale Kanalschachtöffnung angeschlossen werden.

Der Hohlkörper kann zumindest ein Diffusionselement, insbesondere einen Diffusor, zur Reduzierung der Strömungsgeschwindigkeit des durch eine der Eintrittsöffnungen eintretenden Flüssigkeitsstroms umfassen. Vorzugsweise ist jeder Eintrittsöffnung jeweils ein Diffusionselement zugeordnet. Die Strahlleistung P eines Flüssigkeitsstroms kann aus dem Querschnitt A des Flüssigkeitsstroms, der Dichte der Flüssigkeit und der Strahlgeschwindigkeit v berechnet werden zu:

Die Strahlgeschwindigkeit hat also einen sehr hohen Einfluss auf die Strahlleistung des Flüssigkeitsstroms. Durch das Diffusionselement wird ein großer Teil der Strahlleistung neutralisiert und somit eine mechanische Belastung von Objekten, die stromabwärts der Umlenkvorrichtung angeordnet sind, beispielsweise eines Kanalschachts, durch den Flüssigkeitsstrom reduziert, sodass Schäden an den Objekten verhindert werden.

Das Diffusionselement kann den durch die Eintrittsöffnung in den Hohlkörper eintretenden Flüssigkeitsstrom insbesondere von einer laminaren Strömung in eine turbulente Strömung umwandeln, wodurch Reibungsverluste innerhalb der Flüssigkeit entstehen, die die Strahlleistung des Flüssigkeitsstroms weiter reduzieren.

Der Hohlkörper umfasst an der Abschlussseite zumindest eine für den Flüssigkeitsstrom geschlossene, scheibenförmige und zur Austrittsrichtung orthogonale, Abschlusswand und zumindest eine die Abschlusswand mit einem Rand der Austrittsöffnung verbindende, zylindrische, Seitenwand, wobei die Eintrittsöffnungen in der Seitenwand angeordnet sind. Die Abschlusswand und die Seitenwand bestehen vorteilhafterweise aus einem druckstabilen Material, beispielsweise aus Stahl. Vorzugsweise sind die Abschlusswand und die Seitenwand fest miteinander verbunden, beispielsweise verschweißt.

Die Abschlusswand bietet den Vorteil, dass sie ein Austreten von Flüssigkeit auf der Abschlussseite verhindert und eine Ablagefläche für Ausrüstungsgegenstände und/oder für Ballast zum Beschweren der Umlenkvorrichtung bietet.

Durch die Anordnung der Eintrittsöffnungen in der Seitenwand können im Wesentlichen horizontale Zuleitungen, beispielsweise auf einer Straße verlegte Schläuche, ohne Biegungen oder Knicke an die Eintrittsöffnungen angeschlossenen werden, sodass die Flüssigkeit ungehindert in den Hohlkörper eintreten kann. Eine "horizontale Zuleitung" im Sinne der Erfindung leitet den Flüssigkeitsstrom in einer im wesentlichen horizontalen Richtung. Die Zuleitung kann beispielsweise ein Schlauch, insbesondere ein Druckschlauch oder ein Saugschlauch, sein.

Die Umlenkvorrichtung umfasst zumindest eine Fixiervorrichtung zur Fixierung der Umlenkvorrichtung an der Kanalschachtöffnung. Die Fixiervorrichtung verhindert vorteilhafterweise, dass die Umlenkvorrichtung, beispielsweise durch einen Druck der eingeleiteten Flüssigkeit, von der Kanalschachtöffnung entfernt wird, wodurch es zu einem unkontrollierten Austreten der Flüssigkeit, Beschädigungen der Umlenkvorrichtung oder anderer Gegenstände oder Verletzungen von Personen kommen könnte.

Im einfachsten Fall kann die Fixiervorrichtung durch eine ausreichend große Masse der Umlenkvorrichtung oder eines damit verbundenen, beispielsweise auf der Umlenkvorrichtung liegenden, Ballasts, die verhindert, dass die Umlenkvorrichtung durch bei der Nutzung der Umlenkvorrichtung auftretende Drücke der Flüssigkeit bewegt werden kann, gebildet sein. Der Ballast kann beispielsweise von einer Anzahl auf der Abschlusswand liegender Sandsäcke und/oder einem Kanalschachtdeckel gebildet sein.

Die Fixiervorrichtung umfasst zumindest einen in die Kanalschachtöffnung einführbaren Fixierabschnitt einer Seitenwand des Hohlkörpers. Der Fixierabschnitt verhindert auf konstruktiv einfache und wirksame Weise, dass sich der Hohlkörper in horizontaler Richtung von der Kanalschachtöffnung wegbewegt. Eine Fixierung gegen eine horizontale Bewegung ist deshalb besonders wichtig, weil eine in horizontaler Richtung zugeführte Flüssigkeit hauptsächlich horizontal wirkende Kräfte verursacht. Außerdem ist die vorgenannte Fixierung durch eine Masse der Umlenkvorrichtung gegen eine horizontale Bewegung besonders wenig wirksam.

Der Seitenwandabschnitt ist zylindrisch geformt und weist einen Außendurchmesser auf, der kleiner oder gleich einer Nennweite der Kanalschachtöffnung ist. Vorzugsweise ist der Außendurchmesser nur geringfügig kleiner als die Nennweite, sodass sich eine möglichst große Austrittsöffnung zur Einleitung eines großen Flüssigkeitsstroms in den Kanalschacht ergibt. Außerdem verhindert ein möglichst kleiner Zwischenraum zwischen dem Seitenwandabschnitt und dem Kanalschacht, dass Gegenstände, Tiere oder Personen in den Kanalschacht fallen.

Andererseits sollte der Außendurchmesser zumindest so viel kleiner als die Nennweite sein, dass der Seitenwandabschnitt auch in eine Kanalschachtöffnung deren tatsächliche Weite im Rahmen der üblichen Toleranzen kleiner als ihre Nennweite ist, problemlos eingeführt werden kann.

Versuche haben ergeben, dass es zum Erreichen der vorgenannten Vorteile besonders vorteilhaft ist, wenn der Außendurchmesser des Seitenwandabschnitts um 5 bis 15 %, insbesondere um 10 %, kleiner ist als die Nennweite der Kanalschachtöffnung. So kann beispielsweise für eine Kanalschachtöffnung gemäß der Norm DIN EN 124 DN 600 mit einer Nennweite von 60 cm ein Außendurchmesser des Seitenwandabschnitts von 56 cm vorgesehen sein.

Für eine besonders einfache Herstellbarkeit des Hohlkörpers ist vorteilhafterweise die gesamte Seitenwand zylindrisch geformt und weist insbesondere genau einen einheitlichen Außendurchmesser auf.

Die Fixiervorrichtung umfasst eine ringförmige, an der Seitenwand befestigte Auflagevorrichtung zur Auflage auf einem Rand der Kanalschachtöffnung. Die Auflagevorrichtung kann beispielsweise an der Seitenwand des Hohlkörpers, angeschweißt sein. Die Auflagevorrichtung kann zum Beispiel einen an einer Außenseite der Seitenwand umlaufenden Vorsprung umfassen.

Vorteilhafterweise ist eine ringförmige, als Vorsprung an der Außenseite der Seitenwand ausgebildete Auflagevorrichtung senkrecht zur Seitenwand breiter als die Hälfte einer Differenz zwischen einem Außendurchmesser der Seitenwand auf Höhe der Auflagevorrichtung und einer Nennweite der Kanalschachtöffnung. So wird ein möglicher Zwischenraum zwischen der Seitenwand und dem Rand der Kanalschachtöffnung von der Auflagevorrichtung vollständig überdeckt, sodass nichts in den Kanalschacht fallen kann.

Beispielsweise kann die Breite der Auflagevorrichtung senkrecht zur Seitenwand 5 bis 15 %, insbesondere 10 %, der Nennweite der Kanalschachtöffnung betragen. Für eine Kanalschachtöffnung mit einer Nennweite von 60 cm haben sich beispielsweise ein Außendurchmesser der Seitenwand von 56 cm und eine Breite der Auflagevorrichtung senkrecht zur Seitenwand von 6 cm als besonders vorteilhaft erwiesen.

Durch die Auflagevorrichtung kann der Hohlkörper, insbesondere durch seine eigene Masse oder einen Ballast fixiert, auf dem Rand sicher aufliegen, ohne dass die Gefahr besteht, dass der Hohlkörper in den Kanalschacht hineinrutscht oder hineinfällt. Insbesondere eine ringförmige Auflagevorrichtung ermöglicht eine umlaufende und somit besonders stabile Auflage.

Die Auflagevorrichtung kann als Transporthilfe zum Transport des Hohlkörpers, beispielsweise durch Auflage der Auflagevorrichtung auf zwei Gabelzinken eines Gabelstaplers, dienen.

Vorteilhafterweise ist eine Überstandshöhe der Umlenkvorrichtung oberhalb der Kanalschachtöffnung, wenn die Umlenkvorrichtung mit der Auflagevorrichtung auf dem Rand der Kanalschachtöffnung aufliegt, kleiner oder gleich einem Radradius eines Rettungsfahrzeugs und eine Tragfähigkeit der Umlenkvorrichtung größer oder gleich einer Radlast des Rettungsfahrzeugs. Dadurch kann der Hohlkörper bei Bedarf von dem Rettungsfahrzeug überfahren werden, sodass durch den Hohlkörper keine Rettungswege blockiert werden. Beispielsweise kann die Überstandshöhe kleiner als 50 cm, insbesondere kleiner als 30 cm, beispielsweise 24 cm, sein. Die Tragfähigkeit beträgt vorteilhafterweise zumindest 500 kg, insbesondere zumindest 1 t.

Das Diffusionselement ist jeweils ein jeder der Eintrittsöffnungen gegenüberliegender, für den Flüssigkeitsstrom geschlossenen Diffusionsabschnitt der Seitenwand. Wenn der Flüssigkeitsstrom auf den Diffusionsabschnitt trifft wird er daran reflektiert und dadurch aufgeweitet und verlangsamt. Der Diffusionsabschnitt stellt eine besonders einfach zu konstruierende und wartungsfreie Ausgestaltung des Diffusionselements dar.

Es ergibt sich daraus der zusätzliche Vorteil, dass auch während Flüssigkeit durch eine Anzahl von Eintrittsöffnungen in den Hohlkörper eingeleitet wird, an weiteren Eintrittsöffnungen Zuleitungen von der Umlenkvorrichtung gelöst und/oder daran angeschlossen werden können, ohne dass Flüssigkeit mit hohem Druck aus den davon betroffenen Eintrittsöffnungen austritt.

Vorteilhafterweise ist eine Gesamt-Querschnittsfläche der Eintrittsöffnungen kleiner oder gleich einer Querschnittsfläche der zumindest einen Austrittsöffnung. Dadurch bildet sich innerhalb des Hohlkörpers kein Flüssigkeitsstau. Ist die Gesamt-Querschnittsfläche der Eintrittsöffnungen kleiner als die Querschnittsfläche der Austrittsöffnung, ist der austretende Flüssigkeitsdruck dadurch geringer als der eintretende Flüssigkeitsdruck. Diese Druckreduzierung führt zu einer geringeren mechanischen Belastung stromabwärts von der Umlenkvorrichtung angeordneter Objekte, beispielsweise eines Kanalschachts, durch den Flüssigkeitsdruck. Die Druckreduzierung ist insbesondere dann von Vorteil, wenn der Kanalschacht ein üblicher Straßenschacht ist, der in der Regel nur für einen inneren Überdruck von bis zu 0,5 bar wasserdicht ausgelegt ist.

Die Eintrittsöffnungen umfassen jeweils eine Anschlussvorrichtung zum Anschluss zumindest einer horizontalen Zuleitung für den Flüssigkeitsstrom. Zumindest eine, insbesondere jede, der Anschlussvorrichtungen kann beispielsweise einen an der Seitenwand befestigten, insbesondere angeschweißten, Anschlussstutzen umfassen. Ein Anschlussstutzen kann insbesondere auch als Tragegriff zum Tragen der Umlenkvorrichtung dienen.

Die jeweils eine Anschlussvorrichtung kann zumindest eine Kupplung zum Anschluss der Zuleitung umfassen. Durch eine Kupplung, beispielsweise eine DIN-Festkupplung, insbesondere vom Typ A oder B, oder eine Perrot-Festkupplung, insbesondere vom Typ SK, können Zuleitungen schnell, einfach und sicher angeschlossen und wieder gelöst werden. Über Sammelstücke, insbesondere Y-Stücke, können mehrere Zuleitungen an der gleichen Anschlussvorrichtung angeschlossen werden. Über Übergangsstücke und/oder Adapter können Zuleitungen, an Anschlussvorrichtungen angeschlossen werden, die keine zu den Zuleitungen passenden Kupplungen aufweisen.

Die jeweils eine Anschlussvorrichtung kann ein Verschlusselement zum Verschließen der der Anschlussvorrichtung zugeordneten Eintrittsöffnung umfassen. Ein Verschlusselement verhindert vorteilhafterweise, dass aus einer Eintrittsöffnung, an der keine Zuleitung angeschlossen ist, Flüssigkeit aus dem Hohlkörper austritt. Im einfachsten Fall umfasst das Verschlusselement einen Deckel, insbesondere einen Blinddeckel oder eine Blindkupplung. Für eine erhöhte Bedienfreundlichkeit kann das Verschlusselement ein Ventil, insbesondere ein manuell oder automatisch betätigtes Ventil, beispielsweise ein Rückschlagventil umfassen.

Zumindest eine der Eintrittsöffnungen kann zumindest ein Ausrichtelement zur Ausrichtung eines durch die Eintrittsöffnung in den Hohlkörper eintretenden Flüssigkeitsstroms umfassen. Das Ausrichtelement kann den Flüssigkeitsstrom beispielsweise gegenüber einer vertikalen Mittelachse des Hohlkörpers versetzt ausrichten. Dadurch entsteht in dem Hohlkörper ein Strudel, wodurch die Flüssigkeit schneller durch die Austrittsöffnung aus dem Hohlkörper austreten kann, sodass in dem Hohlkörper kein Flüssigkeitsstau entsteht. Weiterhin kann das Ausrichtelement den Flüssigkeitsstrom so ausrichten, dass der Flüssigkeitsstrom unter normalen Betriebsbedingungen der Umlenkvorrichtung möglichst vollständig auf ein Diffusionselement trifft.

Das Ausrichtelement kann konstruktiv besonders einfach durch einen entsprechend ausgerichteten Anschlussstutzen des der Eintrittsöffnung zugeordneten Anschlussvorrichtung gebildet sein. Das Ausrichtelement kann eine Anzahl von Leitblechen für den Flüssigkeitsstrom umfassen.

Die Umlenkvorrichtung ist für einen Druck des Flüssigkeitsstroms von zumindest 5 bar, insbesondere zumindest 8 bar, und vorzugsweise für einen hohen Volumenstrom des Flüssigkeitsstroms von zumindest 1 m3/min, insbesondere zumindest 5 m3/min, beispielsweise zumindest 10 m3/min, ausgelegt. Eine Auslegung für einen hohen Volumenstrom sorgt für einen sicheren und zuverlässigen Einsatz der Umlenkvorrichtung zur Umlenkung eines Flüssigkeitsstroms mit hohem Druck und/oder Volumenstrom, wie er beispielsweise bei der Bekämpfung eines Hochwasserereignisses anfällt.

Die Umlenkvorrichtung, insbesondere der Hohlkörper, eine Auflagevorrichtung und/ oder Anschlussvorrichtungen der Umlenkvorrichtung bestehen vorteilhafterweise aus einem druckstabilen Material, beispielsweise aus Aluminium und/oder Stahl. Vorzugsweise sind der Hohlkörper und die Auflagevorrichtung und/oder die Anschlussvorrichtungen fest miteinander verbunden, beispielsweise verschweißt. Auf diese Weise wird eine hohe Druckstabilität der Umlenkvorrichtung sichergestellt.

Zur Unfallvermeidung kann die Umlenkvorrichtung zumindest eine Warnmarkierung zur besseren visuellen Erkennbarkeit, beispielsweise eine gelb/schwarze Beklebung und/oder Lackierung umfassen.

Ein erfindungsgemäßes Einleitverfahren zum Einleiten einer Flüssigkeit in eine horizontale Kanalschachtöffnung mit einer erfindungsgemäßen Umlenkvorrichtung umfasst zumindest die folgenden Schritte, insbesondere in der genannten Reihenfolge:
a) Anordnen der Umlenkvorrichtung mit der zumindest einen Austrittsöffnung des Hohlkörpers nach unten über oder in der Kanalschachtöffnung;
b) Anschließen zumindest einer Zuleitung für die Flüssigkeit an einer Eintrittsöffnung, insbesondere an einer Anschlussvorrichtung der Eintrittsöffnung, des Hohlkörpers und
c) Einleiten der Flüssigkeit durch die Zuleitung, den Hohlkörper und die Austrittsöffnung in die Kanalschachtöffnung.

Je nach Anwendungssituation kann das Anschließen vor und/oder nach dem Anordnen erfolgen.

Durch die Verwendung der erfindungsgemäßen Umlenkvorrichtung kann schnell, einfach und sicher ein großer Flüssigkeitsstrom, insbesondere durch mehrere horizontale Zuleitungen, in die Kanalschachtöffnung eingeleitet werden. Die Umlenkvorrichtung bietet insbesondere für den temporären Einsatz eine schnelle und einfache Möglichkeit, eine sinnvolle Anzahl von Schlauchleitungen mit hoher Förderleistung horizontal an einen Straßenschacht anzuschließen, um gefördertes Wasser ohne nachteilige Effekte in die Kanalisation einzuleiten.

Vorteilhafterweise umfasst das Anordnen ein Fixieren der Umlenkvorrichtung an der Kanalschachtöffnung, beispielsweise durch ein Einführen eines Fixierabschnitts einer Seitenwand des Hohlkörpers in die Kanalschachtöffnung.

Ein nicht erfindungs gemäßes Ausleitverfahren zum Ausleiten einer Flüssigkeit auf eine horizontale Fläche mit einer erfindungsgemäßen Umlenkvorrichtung umfasst zumindest folgende Schritte, insbesondere in der genannten Reihenfolge:
a) Anordnen der Umlenkvorrichtung mit der zumindest einen Austrittsöffnung des Hohlkörpers nach oben auf der Fläche ;
b) Anschließen zumindest einer Zuleitung für die Flüssigkeit an einer Eintrittsöffnung, insbesondere an einer Anschlussvorrichtung der Eintrittsöffnung, des Hohlkörpers und
c) Ausleiten der Flüssigkeit durch die Zuleitung, den Hohlkörper und die Austrittsöffnung auf die Fläche.

Je nach Anwendungssituation kann das Anschließen vor und/oder nach dem Anordnen erfolgen.

Vorteilhafterweise umfasst das Anordnen ein Unterlegen einer Auslaufplane, beispielsweise einer zumindest 3 m × 3 m großen Kunststoffplane, unter den Hohlkörper, um die Fläche zu schonen.

Die mit der Austrittsöffnung nach oben angeordnete Umlenkvorrichtung kann insbesondere als 'freier Auslauf' verwendet werden, d.h. wenn gefördertes Wasser im Gelände abgelassen wird. Die Umlenkvorrichtung verhindert dabei Wasserstrahl-Ausspülungen der Geländefläche durch einzelne Schlauchleitungen. Der Effekt, der Neutralisierung von Strömungsenergie zur Verhinderung von Ausspülungen wird durch das in dem Hohlkörper der Umlenkvorrichtung anstehende Wasservolumen noch verstärkt.

Ein nicht erfindungsgemäßes Abpumpverfahren zum Abpumpen einer Flüssigkeit aus einem durch die Flüssigkeit überfluteten Raum mit einer erfindungsgemäßen Umlenkvorrichtung umfasst zumindest folgende Schritte, insbesondere in der genannten Reihenfolge:
a) Anordnen der Umlenkvorrichtung mit der zumindest einen Austrittsöffnung des Hohlkörpers nach unten auf oder über einem Boden des Raumes;
b) Anschließen zumindest einer Zuleitung für die Flüssigkeit an einer Eintrittsöffnung, insbesondere an einer Anschlussvorrichtung der Eintrittsöffnung, des Hohlkörpers und
c) Abpumpen der Flüssigkeit aus dem Raum durch den Hohlkörper und die Zuleitung.

Je nach Anwendungssituation kann das Anschließen vor und/oder nach dem Anordnen erfolgen.

Das Anordnen kann beispielsweise auf einem Abstandshalter, beispielsweise zumindest einem Balken oder einem Gitter, über dem Boden, vorzugsweise 1 bis 10 cm über dem Boden, insbesondere 3 bis 5 cm über dem Boden erfolgen. Wenn die Umlenkvorrichtung von dem Boden beabstandet über dem Boden angeordnet wird, kann das Wasser durch die dem Boden zugewandte Austrittsöffnung, den Hohlkörper und die Zuleitung abgepumpt werden.

Der Seitenwand des Hohlkörpers der erfindungsgemäßen Umlenkvorrichtung umfasst eine an die Austrittsöffnung angrenzende Zusatzöffnung, insbesondere eine Anzahl von Zusatzöffnungen für die Flüssigkeit. Die Zusatzöffnungen können beispielsweise durch einen zinnenartig geformten Rand der Austrittsöffnung gebildet sein. Durch die Zusatzöffnungen kann Flüssigkeit aus dem Raum auch dann durch den Hohlkörper und die Zuleitung abgepumpt werden, wenn die Austrittsöffnung direkt auf dem Boden des Raumes aufliegt.

Der Raum kann insbesondere ein Kanalschacht eines Kanals sein, auf dessen Kanalschachtöffnung die Umlenkvorrichtung wie in dem erfindungsgemäßen Einleitverfahren angeordnet ist. Dadurch kann beispielsweise mittels Hochleistungspumpen eine Entlastungs-Förderung aus dem Kanal erfolgen, um ein Überlaufen des Kanals zu mindern.

Ein nicht erfindungsgemäßes Entnahmeverfahren zum Entnehmen einer Flüssigkeit aus einem Gewässer mit einer erfindungsgemäßen Umlenkvorrichtung umfasst zumindest folgende Schritte, insbesondere in der genannten Reihenfolge:
a) Anordnen der Umlenkvorrichtung mit der zumindest einen Austrittsöffnung des Hohlkörpers nach oben auf einem Grund des Gewässers;
b) Anschließen zumindest einer Zuleitung für die Flüssigkeit an einer Eintrittsöffnung, insbesondere an einer Anschlussvorrichtung der Eintrittsöffnung, des Hohlkörpers und
c) Entnehmen der Flüssigkeit aus dem Gewässer durch die Austrittsöffnung, den Hohlkörper und die Zuleitung.

Je nach Anwendungssituation kann das Anschließen vor und/oder nach dem Anordnen erfolgen.

Bei der Wasserentnahme aus offenen Gewässern mittels Saugschläuchen kann durch die Verwendung der mit der Austrittsöffnung nach oben angeordneten Umlenkvorrichtung das Ansaugen von Sedimenten vom Gewässergrund minimiert werden. Gleichermaßen gilt dies auch für Tauchpumpen, die in den Hohlkörper eingesetzt werden können.

### Beispiele

Für den allgemeinen Gebrauch, beispielsweise durch Feuerwehren, Technisches Hilfswerk, Dientsleister oder Anwohner, kann die Umlenkvorrichtung beispielsweise Anschlussvorrichtungen mit
A) vier an der Seitenwand angeschweißten Schraubenmuffen 4"/110 für A-Schraubkupplungen mit je einer DIN-Storz-Festkupplung A mit Innengewinde (LM, Gr. Storz **A** 110, DIN 14323) mit Blinddeckel (Blindkupplung LM, Gr. Storz **A** 110, DIN 14313) und
B) zwei an der Seitenwand angeschweißten Schraubmuffen 2,5"/75 für B-Schraubkupplungen mit je einer DIN-Storz-Festkupplung B mit Innengewinde (LM, Gr. Storz **B** 75, DIN 14308) mit Blinddeckel (Blindkupplung LM, Gr. Storz **B** 75, DIN 14312) umfassen.

Für den Anschluss der Ausstattung einer Fachgruppe für Wasserschaden und Pumpen des Technischen Hilfswerks ist es sinnvoll, einen der A-Anschlüsse gegen einen Schnellkupplungs-Anschluss (V) NW 150 zu tauschen. Darüber hinaus ist dann ein B-Anschluss einzusparen, um die Gesamt-Querschnittsfläche der Eintrittsöffnungen konstant zu halten.

Für den Einsatz durch eine Fachgruppe für Wasserschaden und Pumpen des Technischen Hilfswerks kann die Umlenkvorrichtung beispielsweise Anschlussvorrichtungen mit
A) drei an der Seitenwand angeschweißten Schraubenmuffen 4"/110 für A-Schraubkupplungen mit je einer DIN-Storz-Festkupplung A mit Innengewinde (LM, Gr. Storz **A** 110, DIN 14323) mit Blinddeckel (Blindkupplung LM, Gr. Storz **A** 110, DIN 14313);
B) einer an der Seitenwand angeschweißten Schraubmuffe 2,5"/75 für **B-**Schraubkupplungen mit einer DIN-Storz-Festkupplung B mit Innengewinde (LM, Gr. Storz **B** 75, DIN 14308) mit Blinddeckel (Blindkupplung LM, Gr. Storz **B** 75, DIN 14312) und
C) einem an der Seitenwand angeschweißten "Perrot" Kardan V-Teil mit Kurzrohrstutzen (KVR 159/OPTIMA / KF73110) mit einem "Perrot" Kardan M-Endstück (KMX 159/OPTIMA / KF71730) umfassen.

Für den Einsatz durch eine Fachgruppe für Wasserschaden und Pumpen des Technischen Hilfswerks kann die Umlenkvorrichtung beispielsweise Anschlussvorrichtungen mit
A) zwei an der Seitenwand angeschweißten Schraubenmuffen 4"/110 für A-Schraubkupplungen mit je einer DIN-Storz-Festkupplung A mit Innengewinde (LM, Gr. Storz **A** 110, DIN 14323) mit Blinddeckel (Blindkupplung LM, Gr. Storz **A** 110, DIN 14313) und
C) zwei an der Seitenwand angeschweißten "Perrot" Kardan V-Teilen mit Kurzrohrstutzen (KVR 159/OPTIMA / KF73110) mit je einem "Perrot" Kardan M-Endstück (KMX 159/OPTIMA / KF71730) umfassen.

Als Zubehör zum Anschluss weiterer und/oder anderer Zuleitungen können für eine Umlenkvorrichtung beispielsweise ein Sammelstück A-2B (AWG, DIN 14355), zwei Übergangsstücke Gr. A-B (LM, DIN 14343) und zwei Übergangsstücke Gr. B-C (LM, DIN 14342) vorgesehen sein.

Vorzugsweise sind alle angeschweißten Anbauteile aus Edelstahl und alle 'Storz'-Teile aus Aluminium gefertigt.

### Kurze Beschreibung der Zeichnungen

Weitere Vorteile, Ziele und Eigenschaften der Erfindung werden anhand nachfolgender Beschreibung und anliegender Zeichnungen erläutert, in welchen beispielhaft erfindungsgemäße Gegenstände dargestellt sind. Merkmale, welche in den Figuren wenigstens im Wesentlichen hinsichtlich ihrer Funktion übereinstimmen, können hierbei mit gleichen Bezugsziffern gekennzeichnet sein, wobei diese Merkmale nicht in allen Figuren beziffert und erläutert sein müssen.

Es zeigen:
[Fig.1] eine schematische, perspektivische Darstellung einer erfindungsgemäßen Umlenkvorrichtung;
[Fig.2] eine schematische Seitansicht und Aufsicht eines Hohlkörpers einer erfindungsgemäßen Umlenkvorrichtung;
[Fig.3] eine weitere schematische Seitansicht des Hohlkörpers aus Figur 3;
[Fig.4] eine schematische, perspektivische Darstellung des Hohlkörpers aus Figur 3;
[Fig.5] eine schematische Seitansicht und Aufsicht eines Hohlkörpers einer erfindungsgemäßen Umlenkvorrichtung;
[Fig.6] eine weitere schematische Seitansicht des Hohlkörpers aus Figur 5 und
[Fig.7] eine schematische, perspektivische Darstellung des Hohlkörpers aus Figur 5.

### Fig.1

[fig.1] zeigt eine schematische, perspektivische Darstellung einer erfindungsgemäßen Umlenkvorrichtung 100 zur Umleitung eines druckbeaufschlagten Flüssigkeitsstroms. Die Umlenkvorrichtung 100 umfasst einen Hohlkörper 101 mit einer, beispielsweise scheibenförmigen, Abschlusswand 140 an einer Abschlussseite 104 des Hohlkörpers 101 und einer Austrittsöffnung zum Austritt des Flüssigkeitsstroms in einer Austrittsrichtung AR an einer der Abschlussseite 104 gegenüberliegenden Austrittsseite des Hohlkörpers.

Die Abschlusswand 140 und der Rand 120 der Austrittsöffnung sind durch eine, beispielsweise zylindrische, Seitenwand 150 miteinander verbunden. In der Seitenwand 150 ist eine Anzahl von Eintrittsöffnungen 110 (nur exemplarisch beschriftet) mit jeweils einer Anschlussvorrichtung 111 (nur exemplarisch beschriftet), beispielsweise einem Anschlussstutzen, zum Anschluss jeweils zumindest einer horizontalen Zuleitung (nicht dargestellt) zur Einleitung des Flüssigkeitsstroms in jeweils einer zur Austrittsrichtung orthogonalen Eintrittsrichtung ER in den Hohlkörper 101 angeordnet.

Die dargestellte Umlenkvorrichtung 100 umfasst eine Fixiervorrichtung zur Fixierung des Hohlkörpers 100 an einer Kanalschachtöffnung (nicht dargestellt). Die Fixiervorrichtung umfasst einen in die Kanalschachtöffnung einführbaren Fixierabschnitt 151 der Seitenwand 150 und eine ringförmige an dem Hohlkörper 100, insbesondere an der Seitenwand 150, befestigte Auflagevorrichtung 131 zur Auflage auf einem Rand der Kanalschachtöffnung.

An die Austrittsöffnung 121 angrenzend weist die Seitenwand 150 eine Zusatzöffnung 121 für die Flüssigkeit auf.

### Fig.2

[fig.2] zeigt eine schematische Seitansicht (oben) und Aufsicht (unten) eines Hohlkörpers 101 einer erfindungsgemäßen Umlenkvorrichtung. Bereits in Figur 1 dargestellte Merkmale sind mit den gleichen Bezugszeichen versehen und werden nicht erneut erläutert. Die Anschlussvorrichtungen der Umlenkvorrichtung sind hier und in den folgenden Figuren 3 bis 7 der Übersichtlichkeit halber nicht gezeigt.

In der Seitansicht sind eine Gesamthöhe GH des Hohlkörpers 101 von beispielsweise 600 mm und ein Außendurchmesser AD der Seitenwand 150, insbesondere des Fixierabschnitts 151 der Seitenwand 150, von beispielsweise 560 mm markiert.

In der Aufsicht sind die Eintrittsdurchmesser ED (nur exemplarisch beschriftet) der, beispielsweise kreisförmigen, Eintrittsöffnungen 110 (nur exemplarisch beschriftet) und deren Verteilung auf dem Umfang der Seitenwand 150 erkennbar. Die Seitenwand 150 umfasst beispielsweise sechs Eintrittsöffnungen 110 auf. Zwei Eintrittsöffnungen 110 mit einem Eintrittsdurchmesser von jeweils zum Beispiel 72 mm sind beispielsweise mit ihrem jeweiligen Mittelpunkt bei 20° und 340° auf dem Umfang angeordnet. Vier weitere Eintrittsöffnungen 110 mit einem Eintrittsdurchmesser von jeweils zum Beispiel 115 mm sind beispielsweise mit ihrem jeweiligen Mittelpunkt bei 72°, 144°, 216° und 288° auf dem Umfang der Seitenwand 150 angeordnet.

Durch diese Anordnung liegt jeder Eintrittsöffnung 110 ein öffnungsfreier Diffusionsabschnitt 152 (nur exemplarisch beschriftet) der Seitenwand 150 gegenüber. Außerdem ist die Gesamt-Eintrittsfläche von 479 cm², die sich aus den beispielhaft genannten Eintrittsflächen ergibt, wesentlich kleiner als die Austrittsfläche von 2411 cm²., die sich aus einem beispielhaften Außendurchmesser OD der Seitenwand 150 von 560 mm und einer Wandstärke der Seitenwand 150 von beispielsweise 3 mm ergibt.

### Fig.3

[fig.3] zeigt eine weitere schematische Seitansicht des Hohlkörpers 101 aus Figur 2. In dieser Seitansicht ist ein Auflagedurchmesser AD der Auflagevorrichtung 131 von beispielsweise 680 mm markiert.

In dem vergrößerten Ausschnitt A ist eine Überstandshöhe UH des Hohlkörpers 101 über einem Rand (nicht dargestellt) einer Kanalschachtöffnung, auf dem die Auflagevorrichtung 131 aufliegt, von beispielsweise 240 mm eingetragen. Ferner ist ein Mittelpunktsabstand MA der Mittelpunkte der Eintrittsöffnungen 110 von der Abschlussseite 104 des Hohlkörpers von beispielsweise 120 mm markiert. Außerdem ist eine Dicke D der Abschlusswand 140 und der Auflagevorrichtung 131 von Beispielsweise jeweils 3 mm dargestellt.

### Fig.4

[fig.4] zeigt eine schematische, perspektivische Darstellung des Hohlkörpers 101 aus Figur 2.

### Fig.5

[fig.5] zeigt eine schematische Seitansicht (oben) und Aufsicht (unten) eines erfindungsgemäßen Hohlkörpers 101. Der hier dargestellte Hohlkörper 101 unterscheidet sich von dem in Figur 2 gezeigten Hohlkörper 101 in der Anzahl, im Eintrittsdurchmesser ED 8nur exemplarisch beschriftet) und der Anordnung der Eintrittsöffnungen 110 (nur exemplarisch beschriftet).

Der in Figur 5 dargestellte Hohlkörper 101 umfasst beispielsweise fünf Eintrittsöffnungen 110. Jeweils eine Eintrittsöffnung 110 mit einem Eintrittsdurchmesser von zum Beispiel 72 mm und 159,7 mm sind beispielsweise mit ihrem jeweiligen Mittelpunkt bei 0° und 216° auf dem Umfang angeordnet. Drei weitere Eintrittsöffnungen 110 mit einem Eintrittsdurchmesser von jeweils zum Beispiel 115 mm sind beispielsweise mit ihrem jeweiligen Mittelpunkt bei 72°, 144° und 288° auf dem Umfang der Seitenwand 150 angeordnet.

Durch diese Anordnung liegt jeder Eintrittsöffnung 110 ein öffnungsfreier Diffusionsabschnitt 152 (nur exemplarisch beschriftet) der Seitenwand 150 gegenüber. Außerdem ist die Gesamt-Eintrittsfläche von 553 cm², die sich aus den beispielhaft genannten Eintrittsflächen ergibt, wesentlich kleiner als die Austrittsfläche von 2411 cm², die sich aus einem beispielhaften Außendurchmesser OD der Seitenwand 150 von 560 mm und einer Wandstärke der Seitenwand 150 von beispielsweise 3 mm ergibt.

### Fig.6

[fig.6] zeigt eine weitere schematische Seitansicht des Hohlkörpers 101 aus Figur 5 mit einem vergrößerten Ausschnitt A. Die dargestellten Merkmale entsprechen den mit gleichen Bezugszeichen versehenen Merkmale in Figur 3.

### Fig.7

[fig.7] zeigt eine schematische, perspektivische Darstellung des Hohlkörpers 101 aus Figur 5. Die dargestellten Merkmale entsprechen den mit gleichen Bezugszeichen versehenen Merkmale in Figur 4.

### Liste der Bezugszeichen

100 Umlenkvorrichtung
101 Hohlkörper
104 Abschlussseite
110 Eintrittsöffnung
111 Anschlussvorrichtung
120 Rand
121 Zusatzöffnung
131 Auflagevorrichtung
140 Abschlusswand
150 Seitenwand
151 Fixierabschnitt
152 Diffusionsabschnitt
AD Auflagedurchmesser
AR Austrittsrichtung
D Dicke
ED Eintrittsdurchmesser
ER Eintrittsrichtung
GH Gesamthöhe
MA Mittelpunktsabstand
OD Außendurchmesser
UH Überstandshöhe

## Patentansprüche

1. Transportable Umlenkvorrichtung (100) zur Umlenkung eines mit einem Druck von zumindest 5 bar beaufschlagten Flüssigkeitsstroms einer Flüssigkeit zur Einleitung des Flüssigkeitsstroms in eine horizontale Kanalschachtöffnung mit zumindest einem zumindest an einer Abschlussseite (104) des Hohlkörpers (101) für den Flüssigkeitsstrom geschlossenen Hohlkörper (101), wobei der Hohlkörper (101) zumindest eine Austrittsöffnung (120) an einer der Abschlussseite (104) gegenüberliegenden Austrittsseite des Hohlkörpers (100) zum Austritt des Flüssigkeitsstroms in einer Austrittsrichtung (AR) aus dem Hohlkörper (101) umfasst,
wobei der Hohlkörper (101)
a) eine Mehrzahl von Eintrittsöffnungen (110) zum Eintritt des Flüssigkeitsstroms in den Hohlkörper (101) in jeweils einer zur Austrittsrichtung (AR) im Wesentlichen orthogonalen Eintrittsrichtung (ER) umfasst, und
b) an der Abschlussseite (104) zumindest eine für den Flüssigkeitsstrom geschlossene, scheibenförmige und zur Austrittsrichtung (AR) orthogonale Abschlusswand (140) umfasst, und
c) zumindest eine die Abschlusswand (140) mit einem Rand (120) der Austrittsöffnung verbindende, zylindrische Seitenwand (150) umfasst, wobei die Eintrittsöffnungen (110) in der Seitenwand (150) angeordnet sind,
**dadurch gekennzeichnet, dass**
d) der Hohlkörper (101) zumindest ein Diffusionselement zur Reduzierung der Strömungsgeschwindigkeit des durch eine der Eintrittsöffnungen (110) eintretenden Flüssigkeitsstroms umfasst,
d1) wobei das zumindest eine Diffusionselement jeweils ein jeder der Eintrittsöffnungen (110) gegenüberliegender, für den Flüssigkeitsstrom geschlossenen Diffusionsabschnitt (152) der Seitenwand (150) ist, sodass der Flüssigkeitsstrom, wenn der Flüssigkeitsstrom auf den Diffusionsabschnitt (152) trifft, daran reflektiert und dadurch aufgeweitet und verlangsamt wird; und
d2) wobei jeder Eintrittsöffnung (110) jeweils ein Diffusionsabschnitt (152) gegenüberliegt, sodass auch während Flüssigkeit durch eine Anzahl von Eintrittsöffnungen (110) in den Hohlkörper (101) eingeleitet wird, an weiteren Eintrittsöffnungen (110) Zuleitungen von der Umlenkvorrichtung (100) gelöst und/oder daran angeschlossen werden können, ohne dass Flüssigkeit mit hohem Druck aus den davon betroffenen Eintrittsöffnungen (110) austritt, und
e) die Umlenkvorrichtung (100) zumindest eine Fixiervorrichtung zur Fixierung der Umlenkvorrichtung (100) an einer Kanalschachtöffnung umfasst,
e1) wobei die Fixiervorrichtung einen in die Kanalschachtöffnung einführbaren Fixierabschnitt (151) einer Seitenwand (150) des Hohlkörpers (101) und
e2) eine ringförmige, zwischen den Eintrittsöffnungen (110) und dem Fixierabschnitt (151) an der Seitenwand (150) befestigte Auflagevorrichtung (131) zur Auflage auf einem Rand der Kanalschachtöffnung umfasst, und
f) die Seitenwand (150) eine an die Austrittsöffnung (120) angrenzende Zusatzöffnung (121) für die Flüssigkeit umfasst, und
g) die Eintrittsöffnungen (110) jeweils eine Anschlussvorrichtung (111) zum Anschluss zumindest einer horizontalen Zuleitung für den Flüssigkeitsstrom umfassen.

2. Umlenkvorrichtung (100) nach Anspruch 1,
**dadurch gekennzeichnet, dass**
der Seitenwandabschnitt (151) zylindrisch geformt ist und einen Außendurchmesser (OD) aufweist, der kleiner oder gleich einer Nennweite der Kanalschachtöffnung ist.

3. Umlenkvorrichtung (100) nach Anspruch 1 oder 2,
**dadurch gekennzeichnet, dass**
eine Überstandshöhe (UH) der Umlenkvorrichtung (100) oberhalb der Kanalschachtöffnung kleiner oder gleich einem Radradius eines Rettungsfahrzeugs und eine Tragfähigkeit der Umlenkvorrichtung (100) größer oder gleich einer Radlast des Rettungsfahrzeugs ist.

4. Umlenkvorrichtung (100) nach einem der Ansprüche 1 bis 3,
**dadurch gekennzeichnet, dass**
eine Gesamt-Querschnittsfläche der Eintrittsöffnungen (110) kleiner oder gleich einer Querschnittsfläche der zumindest einen Austrittsöffnung ist.

5. Umlenkvorrichtung (100) nach einem der Ansprüche 1 bis 4,
**dadurch gekennzeichnet, dass**
die Anschlussvorrichtungen (111) zumindest eine Kupplung zum Anschluss der Zuleitung und/oder ein Verschlusselement zum Verschließen der der Anschlussvorrichtung (111) zugeordneten Eintrittsöffnung (110) umfassen.

6. Umlenkvorrichtung (100) nach einem der Ansprüche 1 bis 5,
**dadurch gekennzeichnet, dass**
zumindest eine der Eintrittsöffnungen (110) zumindest ein Ausrichtelement zur Ausrichtung des durch die Eintrittsöffnung (110) in den Hohlkörper (100) eintretenden Flüssigkeitsstroms umfasst.

7. Umlenkvorrichtung (100) nach einem der Ansprüche 1 bis 6,
**dadurch gekennzeichnet, dass**
die Umlenkvorrichtung (100) für einen hohen Volumenstrom des Flüssigkeitsstroms von zumindest 1 m³/min ausgelegt ist.

8. Einleitverfahren zum Einleiten einer Flüssigkeit in eine horizontale Kanalschachtöffnung mit einer Umlenkvorrichtung (100) nach einem der Ansprüche 1 bis 7, **gekennzeichnet durch** folgende Schritte:
a) Anordnen der Umlenkvorrichtung (100) mit der zumindest einen Austrittsöffnung des Hohlkörpers (100) nach unten über oder in der Kanalschachtöffnung;
b) Anschließen zumindest einer Zuleitung für die Flüssigkeit an einer Eintrittsöffnung (110) des Hohlkörpers (100) und
c) Einleiten der Flüssigkeit durch die Zuleitung, den Hohlkörper (100) und die Austrittsöffnung in die Kanalschachtöffnung.

## Claims

1. Transportable deflection device (100) for deflecting a liquid flow of a liquid, which is impinged upon by a pressure of at least 5 bar, for introducing the liquid flow into a horizontal duct shaft opening, having at least one hollow body (101) which is closed at least on one end side (104) of the hollow body for the liquid flow, wherein the hollow body (101) comprises at least one outlet opening (120) on an outlet side of the hollow body (100) opposite the end side (104) for discharging the liquid flow in an outlet direction (AR) from the hollow body (101),
wherein the hollow body (101) comprises
a) a plurality of inlet openings (110) for entering the liquid flow into the hollow body in each case in an inlet direction (ER) which is substantially orthogonal to the outlet direction (AR), and
b) at least one disc-shaped closing wall (140) at the end side (104), which is closed for the liquid flow and which is orthogonal to the outlet direction (AR), and
c) at least one cylindrical side wall (150) connecting the end wall (140) to an edge (120) of the outlet opening, wherein the inlet openings are arranged in the side wall (150),
**characterized in that**
d) the hollow body (101) comprises at least one diffusion element for reducing the flow velocity of the liquid flow entering through one of the inlet openings (110),
d1) wherein the at least one diffusion element is in each case a diffusion section (152) of the side wall (150), which diffusion section lies opposite each of the inlet openings (110) and is closed for the liquid flow, such that the liquid flow, when the liquid flow impinges on the diffusion section (152), is reflected thereon and is thereby expanded and slowed down; and
d2) wherein in each case one diffusion section (152) lies opposite each inlet opening (110), such that even while liquid is introduced into the hollow body through a number of inlet openings (110), feed lines can be detached from the deflection device (100) and/or connected thereto at further inlet openings (110) without liquid having high pressure exiting from the inlet openings (110) affected thereby, and
e) the deflection device (100) comprises at least one fixing device for fixing the deflection device (100) to a duct shaft opening,
e1) wherein the fixing device has a fixing section (151) of a side wall (150) of the hollow body (101), which can be inserted into the duct shaft opening, and
e2) comprises an annular bearing device (131), which is fastened to the side wall (150) between the inlet openings (110) and the fixing section (151), for resting on an edge of the duct shaft opening, and
f) the side wall (150) comprises an additional opening (121) for the liquid adjacent to the outlet opening (120), and
g) the inlet openings (110) each comprise a connection device (111) for connecting at least one horizontal feed line for the liquid flow.

2. Deflection device (100) according to Claim 1,
**characterized in that**
the side wall section (151) has a cylindrical shape and an outer diameter (OD) that is less than or equal to a nominal width of the duct shaft opening.

3. Deflection device (100) according to claim 1 or 2,
**characterized in that**
a protruding height (UH) of the deflection device (100) above the duct shaft opening is less than or equal to a wheel radius of a rescue vehicle and a load capacity of the deflection device (100) is greater than or equal to a wheel load of the rescue vehicle.

4. Deflection device (100) according to one of Claims 1 to 3,
**characterized in that**
an overall cross-sectional area of the inlet openings (110) is less than or equal to a cross-sectional area of the at least one outlet opening.

5. Deflection device (100) according to one of the Claims 1 to 4,
**characterized in that**
the at least one connection device (111) comprises at least one coupling for connecting the feed line and / or a closure element for closing the inlet opening (110) assigned to the connection device (111).

6. Deflection device (100) according to one of Claims 1 to 5,
**characterized in that**
at least one of the inlet openings (110) comprises at least one alignment element for aligning the liquid flow entering the hollow body (100) through the inlet opening (110) .

7. Deflection device (100) according to one of Claims 1 to 6,
**characterized in that**
the deflection device (100) is designed for a high volume flow of the liquid flow of at least 1 m³/min.

8. Introducing method for introducing a liquid into a horizontal duct shaft opening with a
deflection device (100) according to one of Claims 1 to 7,
**characterized by** the following steps:
a) arranging the deflection device (100) with the at least one outlet opening of the hollow body (100) downwards above or in the duct shaft opening;
b) connecting at least one feed line for the liquid to an inlet opening (110) of the hollow body (100) and
c) introducing the liquid through the feed line, the hollow body (100) and the outlet opening into the duct shaft opening.]

## Revendications

1. Dispositif de déviation transportable (100) pour dévier un flux de liquide qui est soumis à une pression d'au moins 5 bars pour introduire le flux de liquide dans une ouverture horizontale de puits de canalisation, avec au moins un corps creux (101) qui est fermé au moins sur un côté d'extrémité (104) du corps creux (101) pour le flux de liquide, le corps creux (101) comprend au moins une ouverture de sortie (120) sur un côté de sortie du corps creux (100) opposé au côté d'extrémité (104) pour la sortie du flux de liquide du corps creux (101) dans une direction de sortie (AR),
le corps creux (101)
a) comprend une pluralité d'ouvertures d'entrée (110) pour l'entrée du flux de liquide dans le corps creux (101) dans une direction d'entrée respective (ER) sensiblement orthogonale à la direction de sortie (AR), et
b) comprend au moins une paroi d'extrémité (140) en forme de disque du côté d'extrémité (104), qui est fermée à l'écoulement du liquide et qui est orthogonale à la direction de sortie (AR), et
c) comprend au moins une paroi latérale cylindrique (150) reliant la paroi d'extrémité (140) à un bord (120) de l'ouverture de sortie, les ouvertures d'entrée (110) étant disposées dans la paroi latérale (150),
**caractérisé en ce que**
d) le corps creux (101) comprend au moins un élément de diffusion pour réduire la vitesse d'écoulement du flux de liquide entrant par l'une des ouvertures d'entrée (110),
d1) ledit au moins un élément de diffusion est une partie de diffusion (152) de ladite paroi latérale (150) opposée à chacune desdites ouvertures d'entrée (110) et fermée audit écoulement de liquide, de telle sorte que lorsque ledit flux de liquide heurte ladite partie de diffusion (152), ledit flux de liquide est réfléchi sur celle-ci et se dilate et se ralentit ainsi ; et
d2) chaque ouverture d'entrée (110) est opposée à une section de diffusion respective (152), de sorte que même lorsque du liquide est introduit dans le corps creux (101) par un nombre d'ouvertures d'entrée (110), des conduites d'alimentation peuvent être détachées du dispositif de déviation (100) et/ou raccordées à celui-ci à d'autres ouvertures d'entrée (110), sans que du liquide s'échappe à haute pression des ouvertures d'entrée (110) ainsi affectées, et
e) le dispositif de déviation (100) comprend au moins un dispositif de fixation pour fixer le dispositif de déviation (100) à une ouverture de puits de canalisation,
e1) le dispositif de fixation comprend une section de fixation (151) d'une paroi latérale (150) du corps creux (101) qui peut être insérée dans l'ouverture de puits de canalisation, et
e2) comprend un dispositif de support annulaire (131) fixé à la paroi latérale (150) entre les ouvertures d'entrée (110) et la partie de fixation (151) pour reposer sur un bord de l'ouverture de puits de canalisation, et f) la paroi latérale (150) comporte une ouverture supplémentaire (121) pour le liquide, adjacente à l'ouverture de sortie (120), et
g) les ouvertures d'entrée (110) comportent chacune un dispositif de raccordement (111) pour le raccordement d'au moins une conduite d'alimentation horizontale pour le flux de liquide.

2. Dispositif de déviation (100) selon la revendication 1, **caractérisé en ce que**
la section de paroi latérale (151) a une forme cylindrique et un diamètre extérieur (OD) inférieure ou égale à une largeur nominale de l'ouverture de puits de canalisation.

3. Dispositif de déflexion (100) selon la revendication 2 ou 3,
**caractérisé en ce que**
une hauteur de projection (UH) du dispositif de déviation (100) au-dessus de l'ouverture de puits de canalisation est inférieur ou égal à un rayon de roue d'un véhicule de sauvetage et la capacité de charge du dispositif de déviation (100) est supérieure ou égale à une charge de roue du véhicule de sauvetage.

4. Dispositif de déviation (100) selon l'une des revendications 1 à 3,
**caractérisé en ce que**
la surface de section transversale globale des ouvertures d'entrée (110) est inférieure ou égale à la surface de section transversale de l'au moins une ouverture de sortie.

5. Dispositif de déviation (100) selon l'une des revendications 1 à 4,
**caractérisé en ce que**
les dispositifs de raccordement (111) comprennent au moins un raccord pour raccorder la conduite d'alimentation et / ou un élément de fermeture pour fermer l'ouverture d'entrée (110) associée au dispositif de connexion (111).

6. Dispositif de déviation (100) selon l'une des revendications 1 à 5,
**caractérisé en ce qu'**
au moins une des ouvertures d'entrée (110) comprend au moins un élément d'alignement pour aligner le flux de liquide entrant dans le corps creux (100) à travers l'ouverture d'entrée (110).

7. Dispositif de déviation (100) selon l'une des revendications 1 à 6,
**caractérisé en ce que**
le dispositif de déviation (100) est conçu pour un débit volumique élevé du flux de liquide d'au moins 1 m³/min.

8. Procédé d'introduction d'un liquide dans une ouverture horizontale de puits de canalisation avec un dispositif de déviation (100) selon l'une des revendications 1 à 7,
**caractérisé par** les étapes suivantes:
a) disposer le dispositif de déviation (100) avec l'au moins une ouverture de sortie du corps creux (100) vers le bas au-dessus ou dans l'ouverture de puits de canalisation;
b) connecter au moins une conduite d'alimentation pour le liquide à une ouverture d'entrée (110) du corps creux (100) et
c) introduire le liquide par la conduite d'alimentation, le corps creux (100) et l'ouverture de sortie dans l'ouverture de puits de canalisation.]
